# EUROPÄISCHE PATENTSCHRIFT

(11) **EP 2 361 450 B1**
(45) Veröffentlichungstag und Bekanntmachung des Hinweises auf die Patenterteilung: **05.03.2014**
(21) Anmeldenummer: 09768326.2
(22) Anmeldetag: 19.11.2009
(51) Int. Cl.: H01R 4/02, H01R 13/05, H05B 3/84

(54) **LÖTANSCHLUSS**
SOLDER CONNECTION
CONNEXION À SOUDER

(30) Priorität: 20.11.2008 DE 202008015441 U
(43) Veröffentlichungstag der Anmeldung: 31.08.2011
(73) Patentinhaber: FEW Fahrzeugelektrikwerk GmbH & Co. KG, 04442 Zwenkau (DE)
(72) Erfinder: JENRICH, Andre, 04158 Leipzig (DE)
(74) Vertreter: Säger, Manfred
(86) Internationale Anmeldenummer: PCT/EP2009/008245
(87) Internationale Veröffentlichungsnummer: WO 2010/057641

(56) Entgegenhaltungen:
- EP-A1- 1 488 972
- EP-A2- 0 427 619
- EP-A2- 0 477 069
- DE-A1- 10 030 066
- DE-C1- 4 439 645
- GB-A- 2 396 060

## Beschreibung

Die Erfindung betrifft einen gattungsgemässen Lötanschluss nach dem Oberbegriff des Anspruchs 1 zum Anlöten an den Anschlüssen bei Glasscheiben zwecks Festlegen sowie zum elektrischen Anschluss.

Ein derartiges Lötanschluss ist aus EP 0 477 069 oder DE 90 13 380 U1 bekannt.

Solche gattungsgemässen Lötanschlüsse sind bekannt. Diese dienen dazu, an die Anschlüsse, z.B. für Heizung oder Antenne von vorzugsweise Autoglasscheiben elektrisch angeschlossen sowie zugleich mechanisch festgelegt zu werden. Dabei sind an diesen Lötanschlüssen feste Kabel angebracht, die diese einerseits zu starr macht, andererseits eine automatische und/oder maschinelle Anbringung derselben nicht zulässt.

Der Erfindung liegt die Aufgabe zugrunde, einen gattungsgemässen Lötanschluss nach dem Oberbegriff des Anspruchs 1 vorzuschlagen, mit dem das verfahrenstechnisch automatisierte Anbringen möglich ist.

Diese Aufgabe wird bei einem gattungsgemässen Folienanschluss nach dem Oberbegriff des Anspruchs 1 erfindungsgemäss durch dessen kennzeichnende Merkmale gelöst.

Nach Lehre der Erfindung wird also jeder Lötanschluss einerseits separat und massgenau mit dem Lötfuss andererseits gleichwohl für den Einsatz flexibel mit einer Steckverbindung hergestellt, an die z.B. eine Flachsteckhülse ansteckbar ist. Damit kann aber nach Lehre der Erfindung mit Vorteil sowohl eine meachanisch als auch elektrisch ausreichend zuverlässige Verbindung beim verfahrenstechnisch automatisierten Anbringen erreicht werden.

Zweckmässige Ausgestaltungen und Weiterbildungen der Erfindung sind in den Unteransprüchen gekennzeichnet.

Ein Ausführungsbeispiel der Erfindung wird nachfolgend unter Bezugnahem auf die Zeichnung näher erläutert. In dieser zeigt:
- Figur 1: den Lötanschluss nach der Erfindung, in schematischer Druntersicht und
- Figur 2: eine Ansicht II_II gemäss Figur 1 und
- Figur 3: eine Seitenansicht der Figur 1.

Der in Figur 1 dargestellte und mit 5 bezeichnete Lötanschluss dient zum Anlöten an die Anschlüsse bei Glasscheiben zum Zweck des Festlegens sowie zum elektrischen Anschluss. Er weist eine mit einem auf seiner Oberfläche mit einem elektrischen Leiter 6 versehene flexible, in Draufsicht rechteckförmige Leiterfolie 7 auf, der als auf die Leiterfolie mittels Siebdruck auf deren Oberfläche aufgebrachte zumindest eine Leiterbahn ausgebildet sein kann.

An dem einem Ende der Leiterfolie 7 ist ein Lötfuss 8 angebracht. Das andere -freie- Ende ist als zur Aufnahme einer in der Automobiltechnik an sich bekannte Flachsteckhülse ausgebildete Steckverbindung 9 mit einer Bohrung 10 ausgebildet.

Beim wiedergegebenen Ausführungsbeispiel ist der gesamte, auf der Oberfläche der Leiterfolie 7 vorgesehene elektrische Leiter 6 mit einem diesen abdeckenden Isolator 11 aus Polyimid versehen. Ausserdem ist die Schmalseite der Leiterfolie 7 ohne den elektrischen Leiter 6 ebenso von dem Isolator 11 abgedeckt.

## Patentansprüche

1. Lötanschluss (5) zum Anlöten an den Anschlüssen bei Glasscheiben zwecks Festlegen sowie zum elektrischen Anschluss, wobei der Lötanschluss (5) mit einem flexiblen elektrischen Leiter (6) versehen ist, wobei dessen eines Ende zum Anlöten und dessen anderes freies Ende als Steckverbindung (9) zur Aufnahme einer Flachsteckhülse ausgebildet ist und wobei zumindest der elektrische Leiter (6) mit einem diesen abdeckenden Isolator (11) versehen ist,
**dadurch gekennzeichnet,**
**dass** der Lötanschluss (5) eine flexible, mit dem elektrischen Leiter (6) versehene, vom Isolator (11) abgedeckte und in Draufsicht rechteckförmige Leiterfolie (7) aufweist, dass der elektrische Leiter (6) als auf die Leiterfolie (7) aufgebrachte Leiterbahn(en) ausgebildet ist, dass das eine Ende der Leiterfolie (7) zum Anlöten einen Lötfuß (8) aufweist und dass das andere freie Ende der Leiterfolie (7) die Steckverbindung (9) *aufweist.*

2. Lötanschluss nach Anspruch 1, **dadurch gekennzeichnet, dass** der Isolator (11) Polyimid aufweist.

3. Lötanschluss nach einem der vorhergehenden Ansprüche, **dadurch gekennzeichnet, dass** die gesamte Leiterfolie (7) von dem Isolator (11) umgeben ist.

## Claims

1. A soldering connector (5) for soldering to connections on glass panels for the purpose of attachment and for electrical connection,
wherein the soldering connector (5) is provided with a flexible electrical conductor (6),
wherein its one end is arranged for soldering, and its other free end as a plug connection (9) for receiving a flat socket and
wherein at least the electrical conductor (6) is provided with an insulator (11) covering the same,
**characterised in that**
the soldering connector (5) comprises a flexible film conductor (7) provided with the electrical conductor (6), covered by the insulator (11) and rectangular in plan-view,
that the electrical conductor (6) is arranged as strip-conductor(s) attached to the film conductor (7),
that one end of the film conductor (7) provides a solder pad (8) for the soldering and
that the other free end of the film conductor (7) provides the plug connection (9).

2. The soldering connector according to claim 1,
**characterised in that**
the insulator (11) comprises polyimide.

3. The soldering connector according to any one of the preceding claims,
**characterised in that**
the entire film conductor (7) is surrounded by the insulator (11).

## Revendications

1. Connexion à souder (5) destinée à être soudée sur les connexions de vitres en vue de sa fixation et servant à la connexion électrique, la connexion à souder (5) étant pourvue d'un conducteur électrique souple (6) dont une extrémité est destinée au soudage et dont l'autre extrémité libre est conçue comme une connexion à fiche (9) destinée à recevoir une douille plate et au moins le conducteur électrique (6) étant pourvu d'un isolant (11) le recouvrant,
**caractérisée en ce que** la connexion à souder (5) présente un film conducteur souple (7), pourvu du conducteur électrique (6), recouvert par l'isolant (11) et rectangulaire en vue du dessus, **en ce que** le conducteur électrique (6) est conçu comme une ou des pistes conductrices appliquées sur le film conducteur (7), **en ce que** l'une des extrémités du film conducteur (7) destinée au soudage présente un pied de soudage (8) et **en ce que** l'autre extrémité libre du film conducteur (7) présente une connexion à fiche (9).

2. Connexion à souder selon la revendication 1, **caractérisée en ce que** l'isolant (11) comprend du polyimide.

3. Connexion à souder selon l'une quelconque des revendications précédentes, **caractérisée en ce que** le film conducteur (7) est entièrement entouré par l'isolant (11).
